# EUROPÄISCHE PATENTSCHRIFT

(11) **EP 3 270 033 B1**
(45) Veröffentlichungstag und Bekanntmachung des Hinweises auf die Patenterteilung: **01.05.2019**
(21) Anmeldenummer: 17180764.7
(22) Anmeldetag: 11.07.2017
(51) Int. Cl.: F17C 5/06

(54) **VERFAHREN ZUM BETANKEN VON INSBESONDERE LASTKRAFTFAHRZEUGEN MIT ERDGAS**
METHOD FOR FILLING THE TANK OF IN PARTICULAR HGVS WITH NATURAL GAS
PROCÉDÉ DE RAVITAILLEMENT EN GAZ NATUREL EN PARTICULIER DES VÉHICULES POIDS LOURDS

(30) Priorität: 13.07.2016 DE 102016112843
(43) Veröffentlichungstag der Anmeldung: 17.01.2018
(73) Patentinhaber: Braun, Franz, 82256 Fürstenfeldbruck (DE)
(72) Erfinder: Braun, Franz, 82256 Fürstenfeldbruck (DE)
(74) Vertreter: Lohr, Jöstingmeier & Partner

(56) Entgegenhaltungen:
- EP-A1- 2 799 757
- WO-A1-2015/122247
- US-A1- 2010 193 070

## Beschreibung

### Technisches Gebiet

Die Erfindung betrifft ein Verfahren zur Betankung von Fahrzeugen mit gasförmigen Kraftstoffen, z.B. die Betankung von Lastkraftwagen im Fernverkehr, insbesondere Biomethan, Erdgas, oder anderen (bio-)methanhaltigen Kraftstoffen sowie eine entsprechende Gastankstelle.

### Stand der Technik

Politisch besteht ein großes Interesse insbesondere im Güterfernverkehr das weit verbreitete Diesel als Kraftstoff gegen Methan auszutauschen. Die entsprechenden Gase werden als CNG oder LCNG (*"Compressed Natural Gas"* oder *"Liquid Compressed Natural Gas"* (nachfolgend zusammengefasst kurz CNG) *bezeichnet.* Selbst bei Verwendung von fossilem CNG wird im Vergleich zur Verwendung von Benzin ein um 18% reduzierter Ausstoß von Treibhausgasen berichtet. Da dem derzeit in Deutschland abgegebenen Erdgas zu 20% Methan aus regenerativen Energiequellen ("Biomethan") beigemengt wird, wird von einer Treibhausgasreduktion von etwa 35% ausgegangen. Es gibt Berechnungen bei denen man davon ausgeht, dass das Erdgas zu 100% aus Biomethan ersetzt wird. In diesem Fall können Treibhausgase bis zu 90% reduziert werden. Zudem entstehen bei der Verbrennung von Erdgas kaum Stickoxide und kein Feinstaub.

Der Begriff Erdgas ist etwas unscharf, zunächst verstand man darunter lediglich aus fossilen Lagerstätten gewonnenes Gas, das zu weiten Teilen aus Methan besteht (,fossiles Erdgas'). Die Zusammensetzung variierte von Lagerstätte zu Lagerstätte. Heute (und daher auch im Rahmen dieser Anmeldung) versteht man unter Erdgas ("Natural Gas") auch technisch oder biologisch hergestellte Gase, die eine ähnliche Zusammensetzung wie fossiles Erdgas haben, d.h. im Wesentlichen aus Methan bestehen.

Erdgas steht über ein weit verzweigtes Erdgasnetz flächendeckend zu Verfügung. Dieses Netz wird auch als Gasversorgungsnetz oder verkürzt als Gasnetz bezeichnet. Um Erdgas als Treibstoff für Kraftfahrzeuge zu nutzen, wird es in der Regel vom Tankstellenbetreiber dem Erdgasnetz entnommen und auf etwa 200bar bis 300bar komprimiert. Das komprimierte Erdgas wird dann in die Gastanks der Kraftfahrzeuge abgefüllt.

In der DE 10 2006 047 313 A1 wird vorgeschlagen zum schnellen Befüllen von Druckgasbehältern das entsprechende Gas zunächst unter einem Druck von 250bar in einem Vorratsbehälter vorzuhalten. Dem Vorratsbehälter wird das vorgespannte Gas entnommen und dem Einlass eines sogenannten "Booster-Verdichters" zugeführt, der ausgangsseitig mit dem Druckgasbehälter verbunden ist. Initial erfolgt das Befüllen des Druckgasbehälters über einen Bypass unter Nutzung des Druckgradienten zwischen den beiden Behältern. Wenn der Gradient nicht mehr genügt um den Druckgasbehälter zu füllen, wird der Bypass geschlossen und die weitere Befüllung erfolgt mittels des "Booster-Verdichters".

Gegenstand des Gebrauchsmusters DE 295 16 989 U1 ist eine Gasbetankungsanlage mit einem Speichertank und einem Verdichter. Der Speichertank hat ein Tankvolumen, das in etwa dem maximal in einer Stunde zu erwartenden abzugebenden Volumen entspricht. Die Verdichterleistung ist so bemessen, dass sie den Speichertank in einer Stunde zwischen 4% und 50% füllt.

Das US-Patent 8,091,593 B2 betrifft ein Verfahren zum Füllen eines Druckgastanks mit Wasserstoff mittels eines Verdichters. Der Verdichter wird über ein Arbeitsfluid angetrieben, wobei ein Wärmeaustausch zwischen dem komprimierten Wasserstoff und dem Arbeitsfluid erfolgt.

Die WO 2015/122247 schlägt eine Wasserstofftankstelle vor. Die Wasserstofftankstelle hat einen Kompressor zum Komprimieren von Wasserstoff. Der Kompressor ist stromabwärts über eine Gasleitung mit einer Abgabestelle zum Betanken von Kraftfahrzeugen verbunden. Von der Gasleitung zweigt eine erste Stichleitung zu einem Speiseanschluss eines Drucktanks ab. Der Drucktank hat zudem einen Abgabeanschluss, der über eine zweite Stichleitung mit der Gasleitung verbunden ist, wobei die zweite Stichleitung stromabwärts der ersten Stichleitung in die Gasleitung mündet. Die beiden Stichleitungen können über Ventile geöffnet oder geschlossen werden. Eine Steuerung ist eingerichtet, um die beiden Ventile gleichzeitig zu öffnen.

In den Gastanks der Fahrzeuge herrscht (heute) typischerweise ein Nenndruck von 200bar (in der EU) oder 250bar (z.B. USA). Entsprechende Tankstellentechnik existiert grundsätzlich und ist erprobt. Das Tankstellennetz ist aber noch sehr lückenhaft und kann den Güterfernverkehr nicht versorgen. Dem Ausbau der Gastankstellen an den Fernverkehrsstraßen wird daher hohe Bedeutung zukommen. Hier setzt die Erfindung an.

### Darstellung der Erfindung

Der Erfindung liegt die Aufgabe zugrunde, ein Verfahren zum Betanken mehrerer Fahrzeuge mit einem Gas anzugeben, das besonders wirtschaftlich umgesetzt werden kann. Zudem liegt der Erfindung die Aufgabe zugrunde eine entsprechende Tankstelle bereitzustellen.

Diese Aufgabe wird durch ein Verfahren nach Anspruch 1 und eine Tankstelle nach Anspruch 7 gelöst. Die Tankstelle ist zum Betrieb nach dem Verfahren geeignet. Vorteilhafte Ausgestaltungen der Erfindung sind in den Unteransprüchen angegeben.

Bei dem Verfahren zum Betanken von Fahrzeugen mit komprimiertem Gas wird zunächst eine geplante Standzeit wenigstens eines an der Tankstelle zu betankenden Fahrzeugs abgefragt. Das Fahrzeug hat wenigstens einen Gastank hat aus dem eine Antriebsmaschine des Fahrzeugs gespeist wird und welcher an der Tankstelle befüllt werden soll. Der Begriff geplante Standzeit soll die Zeit bezeichnen, die zum Befüllen des Gastanks, d.h. zum Betanken zur Verfügung steht.

Zudem wird die zum Füllen des Gastanks auf einen vorgegebenen Füllstand notwendige Füllmenge bestimmt. Im einfachsten Fall kann der vorgegebene Füllstand durch den Nenndruck des Gastanks oder den maximalen Fülldruck der Tankstelle vorgegeben sein. Alternativ kann z.B. eine bestimmte Gasmenge angegeben werden, z.B. als Relativangabe bezogen auf die maximale Füllmenge oder auch als absolute Mengenangabe (z.B. als Masseangabe) oder einer äquivalenten Angabe (z.B. Normkubikmeter [Nm³]). Wichtig ist nur, dass z.B. eine Steuerung bestimmen kann wieviel Gas getankt werden soll, d.h. die Füllmenge bestimmen kann. Die Differenz aus der im Gastank (nachfolgend auf kurz ,Tank') gespeicherten Gasmenge und der Sollmenge ergibt die notwendige Füllmenge. Die gespeicherte Gasmenge kann z.B. durch den Druckanstieg in dem Gastank beim Befüllen mit einer kleinen Probemenge ermittelt werden. Alternativ kann die gespeicherte Gasmenge z.B. von einer Fahrzeugsteuerung an eine Tankstellensteuerung übergeben werden, z.B. über eine Funkdatenstrecke. Auch andere Fahrzeugparameter wie z.B. das Tankvolumen können auf diese Weise an die Tankstellensteuerung übergeben werden. Natürlich können solche Parameter in Typkennziffern oder dergleichen kodiert sein.

In einem weiteren Schritt wird die zum Füllen des Gastanks zur Verfügung stehenden Förderleistung wenigstens eines Verdichters, der eingangsseitig mit einem Gasversorgungsnetz kommunizierend verbunden ist bestimmt. Die von dem Verdichter pro Zeiteinheit förderbare Gasmenge wird hier auch als Förderleistung und kann z.B. in kg/h oder in einer anderen eine Stoffmenge pro Zeiteinheit bezeichnenden Einheit angegeben werden. Bei Verwendung eines Kolbenkompressors als Verdichter würde bei konstanter Drehzahl der Kurbelwelle eine konstante Förderrate erreicht (bei angenommen verschwindendem Totvolumen), wobei die dazu notwendige Antriebsleistung mit steigender Druck Differenz zwischen Einlass- und Auslassventil zunimmt. In der Praxis haben gerade größere Tankstellen in der Regel mehrere Kolbenkompressoren (d.h. zwei oder mehr) als Verdichter. Bisher speisen diese in der Regel parallel einen Druckgasspeicher oder je eine Abgabestelle. Nach der Erfindung wird die momentan zur z.B. durch Parallelschaltung von Verdichtern zur Verfügung stehende Förderleistung bestimmt.

Anhand der momentan zur Verfügung stehenden Förderrate und der Füllmenge, d.h. der zu tankenden Gasmenge, kann die Tankzeit abgeschätzt werden. Bei einer druckdifferenzunabhängigen Förderrate ist die erwartete Tankzeit der Quotient aus der Füllmenge und der Förderrate, wobei die Füllmenge im Zähler und die Förderrate im Nenner stehen. Bei druckdifferenzabhängigen Förderraten kann die erwartete Tankzeit z.B. anhand von Tabellen oder Kurven zumindest näherungsweise bestimmt werden. Sofern die auf die erwartete Tankzeit kleiner ist als die Standzeit, wird der Gastank mittels der Verdichter befüllt. Dazu wird Gas aus einem Gasversorgungsnetz entnommen und von dem wenigstens einen Verdichter in den Gastank gefördert, z.B. gepumpt. Wenn aber die erwartete Tankzeit länger ist als die geplante Standzeit, dann wird Gas aus einem Gasspeicher in dem ein höherer Druck herrscht als in dem Gasversorgungsnetz in den Gastank gefördert. Das kann im einfachsten Fall durch einfaches Überströmen erfolgen, d.h. wenn in dem Gasspeicher ein höherer Druck herrscht als in dem Gastank, dann strömt das Gas dem Druckgefälle folgend in den Gastank. Alternativ kann der Gasspeicher auch mit der Eingangsseite eines Verdichters verbunden werden. Dadurch erhöht sich die Förderrate des Verdichters entsprechend und die Tankzeit wird kürzer.

Das Verfahren nach der Erfindung hat eine ganze Reihe von Vorteilen: Bisher hatten Gastankstellen einen meist mehrstufigen Gasspeicher, der von einem oder mehreren Verdichtern gespeist wurde. Aus dem Gasspeicher wurde dann das Gas an die Gastanks abgegeben. Dieses Verfahren hat zwar den Vorteil der zügigen Überströmbefüllung der Gastanks, jedoch ist es energetisch sehr ungünstig, weil beim Überströmen vom Verdichter geleistete Kompressionsarbeit vereinfacht formuliert ,vernichtet' wird. Natürlich gilt auch hier der erste Hauptsatz der Thermodynamik, jedoch stellt sich am Ende der Betankung ein geringerer Gesamtdruck ein, als zuvor in dem Gasspeicher herrschte. Die Arbeit die der Erzeugung der Druckdifferenz entspricht wurde daher sozusagen umsonst geleistet. Nach der Erfindung wird hingegen zwar auch ein Gasspeicher vorgehalten, jedoch wird dieser nur dann entleert wenn die geplante Standzeit ansonsten nicht zum Betanken des Gastanks ausreichen würde. Die Erfindung beruht auf der Beobachtung, dass die gesetzlich vorgeschriebenen Pausen der Berufskraftfahrer genügen, um im Regelfall den Gastank ohne Zuhilfenahme eines Druckgasspeichers innerhalb der nicht zu vermeidenden Standzeit zu füllen. Nur wenn diese absehbar nicht genügt, wird der Druckgasspeicher verwendet. Daraus resultiert eine deutliche Energieersparnis.

Vorzugsweise wir in dem Fall, in dem der erste Quotient größer ist als die geplante Standzeit, d.h. Gas aus dem Druckgasspeicher in den Gastank gefördert wird nach einer gewissen Zeit, also nachdem eine Gasmenge in den Gastank gefördert wurde, wenigsten ein zweiter Quotient bestimmt. Der zweite Quotient wird aus der noch in den Gastank zu füllenden Gasmenge und der nun zur Verfügung stehenden Förderleistung gebildet. Diese nun zur Verfügung stehende Förderrate kann von der bei der Bestimmung des ersten Quotienten verwendeten Förderrate abweichen, z.B. weil nun ein weitere Verdichter zur Verfügung steht der parallel zu einem anderen zur Verfügung stehenden Verdichter geschaltet werden kann. Zudem reduziert sich die verbleibende Fördermenge so dass selbst bei konstanter durch Verdichter zur Verfügung stehender Förderrate innerhalb der geplanten Standzeit der Gastank befüllt werden kann.

Wenn nun der zweite Quotient kleiner ist als die verbleibende Reststandzeit kann das Fördern aus dem Gasspeicher in den Gastank gestoppt werden und stattdessen Gas aus dem Gasversorgungsnetz in den Gastank mit dem die zuvor bestimmte Förderleistung bereitstellenden Verdichter gefördert werden. Dadurch wird die von dem oder den Verdichtern zu leistende Kompressionsarbeit zum Fördern des Gases in den Gastank reduziert. Zudem kann der Gasspeicher etwas kleiner ausgelegt werden, was die Investitionskosten reduziert.

Vorzugsweise wird in dem Druckgasspeicher vor dem Fördern des Gases in den Gastank ein Druck eingestellt wird, der kleiner ist als der Solldruck in dem Gastank bei dem vorgegeben Füllstand. Bei einem Fördern durch reines Überströmen kann der Gastank also nicht vollständig befüllt werden. Sobald die Überströmrate vom Gasspeicher in den Gastank unter einen Wert fällt, der kleiner als eine Mindestförderrate ist, wird vorzugsweise mit einem Verdichter entweder aus dem Druckgasspeicher oder aus dem Gasversorgungsnetz in den Gastank gefördert, bis die Füllmenge in den Gastank gefördert wurde. Die Überstromrate sinkt mit abnehmender Druckdifferenz, daher bringt ein Fördern lediglich durch Überströmen bei geringen Druckdifferenzen keinen Vorteil. Zudem ist der Energieverlust durch die Entspannung beim Überströmfördern bei hohen Drücken im Druckgasspeicher am größten. Bei der zuvor beschriebenen vorteilhaften Variante wird der Energieverbrauch reduziert ohne die benötigte Tankzeit wesentlich zu verlängern. Beispielsweise kann die Mindestförderrate der zur Verfügung stehenden Verdichterleistung, d.h. der zur Verfügung stehenden Förderrate auf ±20% entsprechen. Die maximale Förderrate ist die kumulierte Förderrate aller Verdichter, jedoch kann die maximale Förderrate auf verschiedene Fülllinien aufgeteilt werden, so dass die momentan zur Verfügung stehende Förderrate u.a. von der Anzahl der zeitgleich zu versorgenden Abgabestellen abhängt.

Vorzugsweise kann das Gas vom Gasspeicher und/oder Auslass des Verdichters zu einem Einlass eines Gasmengenmesser gefördert werden dessen Auslas mit einer an den Gastank gekuppelten ersten Abgabestelle verbunden ist, um das Gas in den Gastank zu fördern.

Besonders bevorzugt kann ein zweiter Gastank mit einer zweiten Abgabestelle gekuppelt werden während Gas in den ersten Gastank gefördert wird. Bei einer gegebenen Abbruchbedingung wird das Fördern den ersten Gastank unterbrochen wird und stattdessen das Gas vom Auslass des Gasmengenmesser über die zweite Abgabestelle in den zweiten Gastank gefördert. Die Abbruchbedingung kann z.B. das Erreichen eines Solldrucks in dem Gasspeicher sein oder das Ende der geplanten Standzeit. Dieses Verfahren ist besonders während der langen nächtlichen Standzeiten der Lastkraftwägen vorteilhaft: Die Investitionskosten für Abgabestationen sind vergleichsweise günstig und können je einem (Nacht-) Parkplatz zugeordnet sein. Die teuren Verdichter und Gasmengenmesser werden dann der Reihe nach mit je einer Abgabestation verbunden, z.B. durch Öffnen und Schließen entsprechender Ventile. Der Fahrer kann seine Nachtruhe halten und morgens ist der Gastank gefüllt. Die Reihenfolge der Betankungsvorgänge kann z.B. nach einem "first come first serve" erfolgen oder auch nach anderen Algorithmen, die z.B. die geplante Abfahrtszeit berücksichtigen.

Die zurzeit üblichen langen Wartezeiten vor den Abgabestellen werden dadurch vermieden. Weil die Kupplung zwischen der Abgabestelle und dem Gastank notwendigerweise abdichtend ist, kann der Tankvorgang automatisiert und ohne visuelle Kontrolle erfolgen. Vorzugsweise ist die Zündung über einen mit der Kupplung aktivierten Sicherheitsschalter unterbrochen, um zu verhindern, dass der Fahrer morgen versehentlich das Lösen der Kupplung vergisst und den üblichen Verbindungsschlauch abreist.

Diese Variante hat einen weiteren Vorteil: Durch die langsame Nachtbetankung sinkt die in den morgendlichen und abendlichen Stoßzeiten dem Gasversorgungsnetz zu entnehmende Entnahmerate. Der Preis den der Tankstellenbetreiber dem Gaslieferanten entrichtet bestimmt sich zu einem wesentlichen Teil anhand der maximalen Entnahmerate. Zurzeit werden in der Praxis Lastkraftwagen im Fernverkehr in der Regel morgens oder abends mit Diesel voll aufgetankt. In den entsprechenden Stoßzeiten kommt es daher an den Tankstellen zu entsprechenden Wartezeiten und das obgleich eine Betankung mit dem zurzeit in Mitteleuropa üblichen Diesel nur wenige Minuten benötigt. Bei einer Umstellung der Lastkraftwagenflotte auf Gasmotoren die mit Erdgas betrieben werden, wird sich eine ähnliche Situation den Gaszapfsäulen ergeben wie bei den Dieselzapfsäulen, jedoch nur, wenn die Erdgastankstellen auf entsprechend kurze Füllzeiten ausgelegt sind. Diese Auslegung erfordert bisher aber sehr hohe Investitionskosten. Wenn wie zur Zeit üblich günstigere aber entsprechend langsamere Erdgastankstellen verwendet werden, würden sich die Wartezeiten bei gleicher Anzahl an Zapfstellen (Abgabestellen) nochmals erhöhen, weil selbst eine sogenannte Schnellbetankung etwa die zwei bis dreifache Zeit in Anspruch nimmt. Während der gesetzlich vorgegebenen Ruhezeiten (d.h. nach spätestens 4,5h Fahrt) hingegen, stehen die Lastkraftwagen je nach vorausgegangener Lenkzeit mindestens 15min, 30min, 45min oder etwa 9h (Erholungspause) auf den Parkplätzen. Zu diesen Standzeiten kommen tägliche Standzeiten während des Be- und Entladens und vor allem während der Wartens auf das Be- und Entladen hinzu. Nach der Erfindung können die Lastkraftwagen (auch) während der solcher Standzeiten, z.B. während der Ruhezeiten, Wartezeiten oder Ladezeiten betankt werden, weil der Tankvorgang automatisiert abläuft.

Weil die Gas- und Stromkosten für den Tankstellenbetreiber mit dem Maximum der dem Erdgasnetz entnommenen Förderrate (Entnahmerate, Leistung) steigen, wird in den Stoßzeiten die kumulierte Förderrate reduziert, um das Maximum der dem Gasnetz pro Zeiteinheit entnommen Gasmenge (, d.h. um das Maximum der dem Gasnetz entnommenen Entnahme) unter einem Entnahmesollwert zu halten. Aufgrund der größeren zur Verfügung stehenden Betankungszeit können die Gastanks zu einem späteren Zeitpunkt, d.h. wenn die Stoßzeit abklingt gefüllt werden. Die Kosten für das Erdgas werden aufgrund der Reduktion der maximalen Entnahmerate reduziert.

Die entsprechende Gastankstelle, ist mit einem Gasversorgungsnetz verbunden. Dazu ist üblicherweise eine Übergabestelle des Gases von dem Gaslieferanten, der das Gasversorgungsnetz nutzt vorgesehen. Die Tankstelle ist folglich an der Übergabestelle an das Gasversorgungsnetz angeschlossen. An der Übergabestelle erfolgt in der Regel auch die Erfassung der dem Gasnetz entnommenen Menge und somit die Entnahmerate. Die Übergabestelle wird oft auch als Übergabestation bezeichnet. An der Übergabestation kann auch eine Filterung, Trocknung und/oder Odorierung des entnommenen Gases erfolgen. Die Übergabestation speist dann wenigstens einen, in der Praxis vorzugsweise wenigstens zwei Verdichter, z.B. wenigstens ein Kolbenkompressor. Der Verdichter ist folglich eingangsseitig vorzugsweise über wenigstens ein Ventil mit der Übergabestation verbunden.

Zudem hat die Gastankstelle wenigstens einen Druckgasspeicher, der über ein erstes Schaltventil mit dem Auslass des Verdichters verbunden ist und wenigstens eine Abgabestelle. Die Abgabestelle hat wenigstens einem Einlass und einen Auslass der als Kupplung zum Verbinden der Abgabestelle mit einem Tankstutzen eines Gastanks eines Kraftfahrzeugs ausgebildet ist.

Der Einlass der Abgabestelle über ein zweites Schaltventil mit dem Gasspeicher verbunden ist und über drittes Schaltventil mit dem Auslass des Verdichters verbunden. Die Stellung der Schaltventile wird vorzugsweise von einer Steuerung überwacht und verändert, welche das oben beschriebene Verfahren
Entsprechend hat die Gastankstelle nach Anspruch vorzugsweise wenigstens eine Steuerung mit Eingabemitteln zum Erfassen der geplanten Standzeit eines zu betankenden Kraftfahrzeugs, wobei die Steuerung in Abhängigkeit von der geplanten Standzeit das zweite oder das dritte Ventil öffnet.

Vorzugsweise hat die Gastankstelle einen ersten Gasmengenmesser zur Erfassung der zu der Abgabestelle strömenden Gasmenge, wobei der erste Gasmengenmesser eingangsseitig mit dem Auslass des zweiten und/oder des dritten Ventils verbunden ist. Ausgangsseitig ist der erste Gasmengenmesser mit wenigstens zwei parallel geschalteten Abgabestellen verbunden und jede der Abgabestellen hat wenigstens ein Abgabeventil zur Steuerung der Abgabe von Gas über die Kupplung an einen Gastank eines Kraftfahrzeugs. Die Steuerung steuert die Stellung der Abgabeventile derart, dass zu jedem Zeitpunkt der Auslass höchstens einer Abgabestelle mit dem Auslass des ersten Gasmengenmessers kommuniziert.

Zuvor wurde zwischen dem Gastank eines Fahrzeugs und einem Druckgasspeicher (kurz aus ,Gasspeicher') unterschieden. Natürlich sind diese Begriffe weitgehend synonym zueinander. Die unterschiedliche Begrifflichkeit wurde nur gewählt um sprachlich eindeutig zwischen dem Fahrzeuggastank (=Gastank) und einem Gasreservoir (=Druckgasspeicher) der Tankstelle zu unterscheiden, wobei der Druckgasspeicherdazu dient Gas unter einem hohen Druck zwischen zu speichern werden kann.

### Beschreibung der Zeichnungen

Die Erfindung wird nachstehend ohne Beschränkung des allgemeinen Erfindungsgedankens anhand von Ausführungsbeispielen unter Bezugnahme auf die Zeichnungen exemplarisch beschrieben.
Figur 1 zeigt ein Flussdiagramm einer Gastankstelle,
Figur 2 zeigt weiteres Flussdiagramm einer Gastankstelle, und
Figur 3 zeigt weiteres Flussdiagramm einer Gastankstelle.

Figur 1 zeigt ein stark vereinfachtes Flussdiagramm einer Gastankstelle (kurz Tankstelle). Die Tankstelle ist mittels einer Übergabestation 20 an ein Gasversorgungsnetz 10 (kurz Gasnetz 10) eines Gasversorgers angeschlossen (Die Leitungen sind durch Verbindungslinien 11, 21 angedeutet). In der Übergabestation 2 wird üblicherweise die dem Gasversorgungsnetz 3 entnommene aktuelle Entnahmerate und die kumulierte entnommene Gasmenge erfasst. Diese Daten werden über eine hier modulare Steuerung 91, 92 erfasst und können z.B. über DFÜ-Modul 90 an den Gasversorger übertragen werden. Die Steuerung kommuniziert zudem vorzugsweise mit einem Abrechnungssystem 93.

Ausgangsseitig ist die Übergabestation 20 mit wenigstens einem Verdichter 30a, 30b verbunden. Hier sind beispielhaft 2 Verdichter 30a, 30b dargestellt, es sind aber auch nur einer oder eine größere Anzahl möglich. Die Anzahl der Verdichter kann auch nachträglich einer gewachsenen Nachfrage angepasst werden.

Ausgangsseitig können die Verdichter 30a, 30b jeweils über Ventile 43a, 43b mit einem Druckgasspeicher 40 (kurz Gasspeicher 40) verbunden werden. Im gezeigten Beispiel hat der Gasspeicher 40 drei angedeutete Druckbehälter (die Anzahl kann an die Anforderungen angepasst werden, mindestens ist einer vorzusehen), die über entsprechende Ventile (nicht dargestellt) separat befüllt werden können. Die Verdichter 30a, 30b können je nach Stellung der Ventile 43a, 43 einzeln oder parallel mit dem Gasspeicher 30 verbunden werden. Die Stellung der Ventile wird durch die Steuerung 91, 92 gesteuert, was durch Pfeile bzw. gepunktete Linien angedeutet ist.

Alternativ können die Verdichter über entsprechende Ventile 42a, 42b, 51 mit Gasmengenmessern 52 verbunden werden. Beispielsweise kann je ein Verdichter 30a, 30b ausgangsseitig mit genau einem Gasmengenmesser 52 verbunden werden. Alternativ können auch mehrere Verdichter 30a, 30b ausgangsseitig über ein Überströmleitungen mit einem Gasmengenmesser 35 verbunden werden, dazu ist je nach gewünschter Strömungsrichtung das Ventil 58a oder 58b entsprechend zu öffnen oder zu schließen (beachte die optionalen Rückschlagventile 57).

Alternativ zum den Verdichtern 11 können die Gasmengenmesser 35 auch über Ventile 44a, 44b mit dem Gasspeicher 40 verbunden werden, so dass dieser die Gasmengenmesser 35 speist. Sofern die Ventile 42a, 42b geschlossen sind, speist ausschließlich der Druckspeicher 40 die parallel geschalteten Gasmengenmesser 52. Wobei der Begriff Parallelschaltung analog zur Elektrotechnik zu verstehen ist, d.h. die Eingänge zweier oder mehrerer Bauelemente sind über entsprechende Leitungen mit dem Ausgang eines anderen Bauelements verbunden, wobei in den Leitungen natürlich Schaltelemente wie Ventile angeordnet sein können.

In der Figur sind beispielhaft zwei Gasmengenmesser 52 dargestellt. Natürlich genügt mindestens ein Gasmengenmesser 52, wobei eine größere Anzahl vorteilhaft ist. Die Anzahl der Gasmengenmesser 52 kann ebenso wie die Anzahl der Verdichter 30a, 30b auch nachträglich an eine gestiegene Nachfrage angepasst werden.

Ausgangsseitig der Gasmengenmesser 52 sind jeweils mehrere Abgabestellen 56, wobei wieder je eine genügen würde. Jede der Abgabestellen ist über Ventile 53 mit dem entsprechenden Gasmengenmesser 52 verbindbar und entsprechend auch von dieser zu trennen. Die Abgabestelle hat eine Schlauchleitung 82 mit einer Kupplung 83 zum Verbinden der Tankstelle mit einem Gastank 88 eines Kraftfahrzeugs.

Die Komponenten der Tankstelle wie die Ventile, die Gasmengenmesser die Verdichter, etc. sind vorzugsweise zumindest zum Teil mit einer Steuerung 91, 92 verbunden und werden von dieser gesteuert (angedeutet durch Pfeile 30).

Beispielsweise über eine Datenfernübertragung 91, 92 kann ein Fahrzeug(führer) eine geplante Standzeit an die Steuerung 91, 92 übergeben. Zudem erfasst die Steuerung den Füllstand des entsprechenden Gastanks 88, entweder durch eine Druckdifferenzmessung bei Veränderung der Gasmenge in dem Gastank 88 nach dem Ankuppeln des Gastanks und/oder über einen Datenaustausch mit der Fahrzeugsteuerung. Zudem bestimmt die die Steuerung die zur Verfügung stehende Förderrate der Verdichter 30a, 30b. Wenn z.B. der Gasspeicher 40 gefüllt ist und ansonsten kein Fahrzeug betankt werden muss, dann können die beiden Verdichter 30a, 30b ausgangsseitig durch entsprechende Schaltung der Ventile 42a, 42b sowie 58a, 58b mit dem entsprechenden Tank 88 verbunden werden. Die Förderrate ist dann die kumulierte Förderrate der beiden Verdichter 30a, 30b. Anhand der Förderrate kann abgeschätzt werden, ob die geplante Standzeit genügt den Gastank 88 bis zu einem vorgegeben Sollfüllstand zu füllen. Genügt die Standzeit, d.h. ist die Förderzeit kürzer als die geplante Standzeit, dann wird mit der zuvor bestimmten Förderrate mittels der Verdichter 30a, 30b das Gas aus dem Gasnetz 10 in den Gastank 88 gefördert. Ist die geplante Standzeit kürzer als die Förderzeit, dann wird der Gastank 88 über die Ventile 44a, 44b mit dem Gasspeicher 40 verbunden. Dadurch kann durch einfaches Überströmen das Gas sehr schnell in den Gastank 88 gefördert werden. Oftmals muss der Gastank 88 aber nicht vollständig aus dem Gasspeicher 40 gefüllt werden. Um dies zu überprüfen wird nach einer vorgegeben Zeitspanne überprüft, ob die nun zur Verfügung stehende restliche Standzeit genügt den Gastank 88 mittels der von den Verdichtern 30a, 30b bereitgestellten Förderrate zu füllen. Dazu kann z.B. ein zweiter Quotient aus verbleibender Füllmenge und der nun zur Verfügung stehenden Förderrate gebildet und das Ergebnis mit der verbleibenden Standzeit verglichen werden. Genügt die verbleibende Standzeit, dann wird der Gasspeicher 40 von dem Tank 88 durch schließen des entsprechenden Ventils 44a oder 44b getrennt und stattdessen wird durch Öffnen der entsprechenden Ventile 42a, 42b und ggf. 58a, 58b wenigstens ein Verdichter mit dem Gastank 88 verbunden.

Weil an einem Gasmengenmesser 52 mehrere Abgabestellen 56 angeschlossen sind, können nacheinander eine Vielzahl von Gastanks 88 befüllt werden, ohne dass ein Fahrzeug nach dem Betanken den der entsprechenden Abgabestelle 56 entsprechenden Stellplatz unverzüglich verlassen müsste. Die Fahrzeuge können daher währen längerer Pausen, z.B. nachts betankt werden.

In Figur 2 ist eine weitere Gastankstelle dargestellt. Diese ist weitgehend identisch zu der in Fig. 1 dargestellten Gastankstelle. Die Beschreibung der Figur 1 kann daher soweit die beiden Zeichnungen übereinstimmen auch auf die Figur 2 gelesen werden. Der einzige Unterschied zur Figur 1 besteht darin, dass die Fülllinien A.1 bis A.n anders als in Fig. 1 jeweils einen eigenen Gasmengenmesser 52 aufweisen, so dass diese Fülllinien gleichzeitig betrieben werden können. Entsprechend ist der Druckgasspeicher 40 vorzugsweise größer vorzusehen, was in der Zeichnung angedeutet ist. Der Druckgasspeicher kann außerhalb der Stoßzeiten mittels der Verdichter 30a, 30b befüllt werden. In den Stoßzeiten, wir der Druckgasspeicher dann genutzt um die Gastanks 88 sehr schnell zumindest weitgehend zu befüllen. Durch entsprechende Leitungen und Ventile 51, 52 kann bei Erreichen eines ersten Solldrucks der Druckspeicher von dem entsprechenden Gastank 88 getrennt werden und stattdessen mit einem oder mehreren Verdichtern 30a, 30b verbunden werden, welche den Drucktank dann bis zu einem zweiten Solldruck auffüllen.

In Fig. 3 ist eine weitere Tankstelle dargestellt, die weitgehend identisch mit der Tankstelle in Fig. 2 ist, jedoch wurde diese um einen weiteren Verdichter 30 ergänzt, der parallel zu den Verdichtern 30a, 30b angeordnet ist. Anders als dargestellt kann der Verdichter 30 vorzugsweise über ein Ventil mit dem Gasspeicher 40 verbunden sein. Lediglich aus Gründen der Übersichtlichkeit sind die optionalen Verbindungsleitungen zwischen dem Verdichter 30 und den Gasmengenzählern 52 nicht eingezeichnet. Im Übrigen kann die Beschreibung zur Fig. 2 auch auf die Fig. 3 gelesen werden.

Die in den Figuren 1 bis 3 dargestellten Tankstellen haben zwei Hauptfüllstränge die im Wesentlichen den Fülllinien A oder B zugeordnet sind. Natürlich können weitere Fülllinien C, D, .... nach Bedarf ergänzt werden.

### Bezugszeichenliste

- 10: Übergabestation
- 11: Leitung
- 3: Gasversorgungsnetz, kurz auch ,Gasnetz'
- 5: Überströmleitung
- 21: Leitung
- 30, 30a, 30b: Verdichter
- 32, 32a, 32b: Ausgleichtank
- 40: Druckgasspeicher / Gasspeicher
- 42a, 42b: Ventil
- 43a, 43b: Ventil
- 44a, 44b: Ventil
- 45: Rückschlagventill
- 51: Ventil
- 52: Gasmengenmesser
- 53: Ventil
- 56: Abgabestelle
- 55: Druckspeicher (optional)
- 57: Rückschlagventil
- 81: Ventil
- 82: flexible Leitung
- 83: (Schlauch) Kupplung
- 88: Gastank
- 90: DFÜ-Modul
- 91, 92, 92: modulare Steuerung
- 93: Abrechnungsmodul (Kasse)
- A.1 - A.n: Fülllinien
- B.1 - B.n: Fülllinien

## Patentansprüche

1. Verfahren zum Steuern einer Gastankstelle zum Betanken von Fahrzeugen mit komprimiertem Gas, **dadurch gekennzeichnet, dass** zumindest die folgenden Schritte aufweist:
- Abfragen einer geplanten Standzeit wenigstens eines an der Tankstelle ankommenden Fahrzeugs das wenigstens einen Gastank (88) hat aus dem eine Antriebsmaschine des Fahrzeugs gespeist wird und welcher an der Tankstelle befüllt werden soll,
- Bestimmen der zum Füllen des Gastanks (88) auf einen vorgegebenen Füllstand notwendigen Füllmenge,
- Bestimmen der zum Füllen des Gastanks zur Verfügung stehenden Förderleistung wenigstens eines Verdichters (30, 30a, 30b), der eingangsseitig mit einem Gasversorgungsnetz (10) kommunizierend verbunden ist,
- Bestimmen eines ersten Quotienten aus der Füllmenge und der Förderleistung,
- Fördern von dem Gas aus dem Gasversorgungsnetz 10 in den Gastank (88) mit dem die zuvor bestimmte Förderleistung bereitstellenden Verdichter (30, 30a, 32b), wenn der erste Quotient kleiner als die geplante Standzeit ist, und
- Fördern von Gas aus einem Gasspeicher (40) in dem ein höherer Druck herrscht als in dem Gasversorgungsnetz in den Gastank (80), wenn der erste Quotient größer als die geplante Standzeit ist.

2. Verfahren nach Anspruch 1
**dadurch gekennzeichnet dass**,
in dem Fall, in dem der erste Quotient größer ist als die geplante Standzeit, nachdem eine Gasmenge in den Gastank (88) gefördert wurde, wenigsten ein zweiter Quotient bestimmt wird wobei der zweite Quotient aus noch in den Gastank (88) zu füllender Gasmenge und der zur Verfügung stehenden Förderleistung gebildet wird, und wenn der zweite Quotient kleiner ist als die verbleibende Reststandzeit das Fördern aus dem Gasspeicher (40) in den Gastank (88) gestoppt wird und stattdessen Gas aus dem Gasversorgungsnetz (10) in den Gastank (88) mit dem die zuvor bestimmte Förderleistung bereitstellenden Verdichter (30, 30a, 30b) gefördert wird.

3. Verfahren nach Anspruch 1 oder 2,
**dadurch gekennzeichnet dass**,
- in dem Gasspeicher (40) vor dem Fördern des Gases in den Gastank (88) ein Druck eingestellt wird, der kleiner ist als der Solldruck in dem Gastank (88) bei dem vorgegeben Füllstand,
- und das Fördern von Gas aus dem Gasspeicher (40) in den Gastank (88) eingestellt wird, wenn die Überströmrate vom Gasspeicher (40) in den Gastank (88) unter einen Wert fällt, der kleiner als eine Mindestförderrate ist.

4. Verfahren nach Anspruch 3,
**dadurch gekennzeichnet, dass**
die Mindestförderrate der zur Verfügung stehenden Förderrate des Verdichters (30, 30a, 30b) auf ±20% entspricht.

5. Verfahren nach einem der Ansprüche 1 bis 4,
**dadurch gekennzeichnet, dass**
das Gas vom Gasspeicher (40) und/oder Auslass des Verdichters (30, 30a, 30b) zu einem Einlass eines Gasmengenmessers (52) gefördert wird, dessen Auslas mit einer an den Gastank (88) gekuppelten ersten Abgabestelle (56) verbunden ist.

6. Verfahren nach Anspruch 5,
**dadurch gekennzeichnet, dass**
- ein zweiter Gastank (88) mit einer zweiten Abgabestelle (56) gekuppelt wird, während Gas in den ersten Gastank (88) gefördert wird, und
- dass bei einer gegebenen Abbruchbedingung das Fördern in den ersten Gastank (88) unterbrochen wird und stattdessen das Gas vom Auslass des Gasmengenmesser (52) über die zweite Abgabestelle (56) in den zweiten Gastank (88) gefördert wird.

7. Gastankstelle zum Betanken von Fahrzeugen mit komprimiertem Gas, zumindest aufweisend:
- eine Übergabestation (20) die eingangsseitig mit einem Gasversorgungsnetz verbunden ist und von diesem gespeist wird und die ausgangsseitig über wenigstens eine Zuleitung (11) wenigstens einen Verdichter (30, 30a, 30b) speist,
- einen Gasspeicher (40), der über ein erstes Ventil (43a, 43b) mit dem Auslass des Verdichters (30, 30a, 30b) verbunden ist,
- wenigstens eine Abgabestelle (56), mit wenigstens einem Einlass und einem Auslass der als Kupplung (83) zum Verbinden der Abgabestelle (56) mit dem Tankstutzen eines Gastanks (88) eines Kraftfahrzeugs ausgebildet ist,
wobei der Einlass der Abgabestelle (56) über ein zweites Schaltventil (44a, 44b) mit dem Gasspeicher (40) verbunden ist und über drittes Schaltventil (42a, 42 b) mit dem Auslass des Verdichters (30, 30a, 30b) verbunden ist,
**gekennzeichnet durch**
wenigstens eine Steuerung (91, 92) mit Eingabemitteln (90) zum Erfassen der geplanten Standzeit eines zu betankenden Kraftfahrzeugs, wobei die Steuerung (91, 92) in Abhängigkeit von der geplanten Standzeit das zweite oder das dritte Ventil (44a, 44b; 42a, 42b) öffnet.

8. Gastankstelle nach Anspruch 7,
**dadurch gekennzeichnet, dass**
- die Gastankstelle einen ersten Gasmengenmesser (52) zur Erfassung der zu der Abgabestelle (56) strömenden Gasmenge hat,
- der erste Gasmengenmesser (52) eingangsseitig mit dem Auslass des zweiten und/oder des dritten Ventils (44a, 44b; 42a, 42b) verbunden ist,
- der erste Gasmengenmesser (52) ausgangsseitig mit wenigstens zwei parallel geschalteten Abgabestellen (56) verbunden ist und jede der Abgabestellen (56) wenigstens ein Abgabeventil (81) zur Steuerung der Abgabe von Gas über die Kupplung (88) an einen Gastank eines Kraftfahrzeugs aufweist,
- die Steuerung die Stellung der Abgabeventile (81) derart steuert, dass zu jedem Zeitpunkt der Auslass höchstens einer Abgabestelle (56) mit dem Auslass des ersten Gasmengenmessers (52) kommuniziert.

9. Gastankstelle nach einem der Ansprüche 7 oder 8,
**dadurch gekennzeichnet, dass**
die Gastankstelle eine Steuerung (91, 92) zur automatisierten Durchführung des Verfahrens nach einem der Ansprüche 1 bis 6 hat.

## Claims

1. A method for controlling a gas filling station for refueling vehicles with compressed gas, **characterized in that** it comprises at least the following steps:
- requesting a planned service time of at least one vehicle arriving at the gas station, which vehicle has at least one gas tank (88) from which an engine of the vehicle is fed and which is to be filled at the filling station
- determining the filling quantity required for filling the gas tank (88) to a predetermined fill level,
- determining the delivery rate of at least one compressor (30, 30a, 30b) available for filling the gas tank, the input side of which is in communication with a gas supply network (10)
- determining a first quotient of the filling quantity and the delivery rate,
- conveying the gas from the gas supply network 10 into the gas tank (88) with the compressor (30, 30a, 32b) providing the previously determined delivery rate, if the first quotient is less than the planned service time, and
- conveying gas from a gas reservoir (40), in which a higher pressure prevails than in the gas supply network, into the gas tank (80) when the first quotient is greater than the planned service time.

2. Method according the claim 1,
**characterized in that**
in the case in which the first quotient is greater than the planned service time, after a gas quantity has been conveyed into the gas tank (88), at least a second quotient is determined, wherein the second quotient is calculated of the gas quantity still to be filled into the gas tank (88) and the available delivery rate, and when the second quotient is less than the remaining service time, the conveyance from the gas reservoir (40) into the gas tank (88) is stopped and instead gas from the gas supply network (10) is conveyed into the gas tank (88) with the compressor (30, 30a, 30b) providing the previously determined delivery rate.

3. Method according to claim 1 or 2,
**characterized in that**
- prior to conveying the gas into the gas tank (88), a pressure is set in the gas reservoir (40), which is smaller than the target pressure in the gas tank (88) at the predetermined level,
- and the conveyance of gas from the gas reservoir (40) into the gas tank (88) is stopped, when the overflow rate from the gas reservoir (40) into the gas tank (88) falls below a value which is smaller than a minimum delivery rate.

4. Method according to claim 3,
**characterized in that**
the minimum delivery rate corresponds to the available delivery rate of the compressor (30, 30a, 30b)in the range of ± 20%.

5. Method according to one of claims 1 to 4,
**characterized in that**
the gas from the gas reservoir (40) and/or outlet of the compressor (30, 30a, 30b) is conveyed to an inlet of a gas flow meter (52) whose outlet is connected to a first delivery point (56) that is coupled to the gas tank (88).

6. Method according to claim 5,
**characterized in that**
- a second gas tank (88) is coupled to a second delivery point (56) while gas is conveyed into the first gas tank (88), and
- that, upon a given stop condition, conveying into the first gas tank (88) is interrupted and instead the gas is conveyed from the outlet of the gas flow meter (52) via the second delivery point (56) into the second gas tank (88).

7. Gas filling station for refueling of vehicles with compressed gas, comprising at least:
- a transfer station (20) which is connected with a gas supply network on the input side and is fed by this gas supply network, and which feeds at least one compressor (30, 30a, 30b) via at least one supply line (11) on the output side,
- a gas reservoir (40) which is connected to the outlet of the compressor (30, 30a, 30b) via a first valve (43a, 43b),
- at least one delivery point (56), with at least one inlet and an outlet which is formed as a coupling (83) for connecting the delivery point (56) with the filler neck of a gas tank (88) of a motor vehicle,
wherein the inlet of the delivery point (56) is connected to the gas reservoir (40) via a second switching valve (44a, 44b) and is connected to the outlet of the compressor (30, 30a, 30b) via a third switching valve (42a, 42 b),
**characterized by**
at least one controller (91, 92) with input means (90) for detecting the planned service time of a motor vehicle to be refueled, wherein the controller (91, 92) opens the second or the third valve (44a, 44b; 42a, 42b) depending on the planned service time.

8. Gas filling station according to claim 7,
**characterized in that**
- the gas filling station has a first gas flow meter (52) for detecting the gas quantity flowing to the delivery point (56),
- the first gas flow meter (52) is connected to the outlet of the second and/or the third valve (44a, 44b; 42a, 42b) on the inlet side,
- the first gas flow meter (52) is connected to at least two delivery points (56) on the output side, which delivery points are connected in parallel, and each of the delivery points (56) comprises at least one delivery valve (81) for controlling the delivery of gas via the coupling (88) to a gas tank of a motor vehicle,
- the controller controls the position of the delivery valves (81) such that at any time the outlet of at most one delivery point (56) communicates with the outlet of the first gas flow meter (52).

9. Gas filling station according to one of claims 7 or 8,
**characterized in that**
the gas filling station has a controller (91, 92) for the automated implementation of the method according to one of claims 1 to 6.

## Revendications

1. Procédé pour la commande d'une station-service de gaz destinée à fournir du gaz comprimé à des véhicules, **caractérisé en ce qu'**il comporte au moins les étapes suivantes :
- interrogation d'un temps d'arrêt prévu d'au moins un véhicule arrivant à la station-service et possédant au moins un réservoir de gaz (88) à partir duquel un moteur de propulsion du véhicule est alimenté et qui doit être rempli à la station-service ;
- détermination de la quantité de remplissage nécessaire pour remplir le réservoir de gaz (88) jusqu'à une quantité de remplissage prédéterminée ;
- détermination du débit disponible pour remplir le réservoir de gaz que peut délivrer au moins un compresseur (30, 30a, 30b) en communication avec un réseau d'alimentation en gaz (10) du côté de son entrée ;
- détermination d'un premier quotient de la quantité de remplissage et du débit ;
- acheminement du gaz du réseau d'alimentation en gaz (10) au réservoir de gaz (88) avec le compresseur (30, 30a, 32b) délivrant le débit déterminé précédemment si le premier quotient est inférieur au temps d'arrêt prévu, et
- acheminement du gaz d'une réserve de gaz (40), dans laquelle la pression est plus élevée que dans le réseau d'alimentation en gaz, au réservoir de gaz (80) si le premier quotient est supérieur au temps d'arrêt prévu.

2. Procédé selon la revendication 1, **caractérisé en ce que** dans le cas où le premier quotient est supérieur au temps d'arrêt prévu, au moins un deuxième quotient est déterminé après qu'une quantité de gaz a été amenée dans le réservoir de gaz (88), le deuxième quotient étant formé par la quantité de gaz restant à amener pour remplir le réservoir de gaz (88) et le débit disponible et, si le deuxième quotient est inférieur au temps d'arrêt restant, l'acheminement de la réserve de gaz (40) au réservoir de gaz (88) est stoppé et le gaz est acheminé, au lieu de cela, du réseau d'alimentation en gaz (10) au réservoir de gaz (88) avec le compresseur (30, 30a, 32b) délivrant le débit déterminé précédemment.

3. Procédé selon la revendication 1 ou 2, **caractérisé en ce que** :
- une pression inférieure à la pression nominale dans le réservoir de gaz (88) au niveau de remplissage spécifié est établie dans la réserve de gaz (40) avant l'acheminement du gaz dans le réservoir de gaz (88)
- et l'acheminement du gaz de la réserve de gaz (40) au réservoir de gaz (88) est stoppé quand le débit de transfert de la réserve de gaz (40) dans le réservoir de gaz (88) passe en dessous d'une valeur inférieure à un débit minimum.

4. Procédé selon la revendication 3, **caractérisé en ce que** le débit minimum correspond au débit disponible du compresseur (30, 30a, 30b) à ±20 % près.

5. Procédé selon l'une des revendications 1 à 4, **caractérisé en ce que** le gaz est acheminé de la réserve de gaz (40) et/ou de la sortie du compresseur (30, 30a, 30b) à une entrée d'un débitmètre de gaz (52) dont la sortie est reliée à un premier point de distribution (56) couplé au réservoir de gaz (88).

6. Procédé selon la revendication 5, **caractérisé en ce que**
- un deuxième réservoir de gaz (88) est couplé à un deuxième point de distribution (56) pendant que du gaz est acheminé dans le premier réservoir de gaz (88) et
- **en ce que**, lorsqu'une condition d'interruption est remplie, l'acheminement dans le premier réservoir de gaz (88) est interrompu et le gaz est acheminé, au lieu de cela, de la sortie du débitmètre de gaz (52) au deuxième réservoir de gaz (88) via le deuxième point de distribution (56).

7. Station-service de gaz pour la fourniture de gaz comprimé à des véhicules, comprenant au moins :
- un poste de transfert (20) relié du côté de l'entrée à un réseau d'alimentation en gaz et alimenté par celui-ci et qui alimente au moins un compresseur (30, 30a, 30b) du côté de la sortie via au moins une conduite d'alimentation (11) ;
- une réserve de gaz (40) reliée via une première vanne (43a, 43b) à la sortie du compresseur (30, 30a, 30b) ;
- au moins un point de distribution (56) avec au moins une entrée et une sortie, qui est conçu comme un coupleur (83) pour relier le point de distribution (56) au raccord de réservoir d'un réservoir de gaz (88) d'un véhicule à moteur,
l'entrée du point de distribution (56) étant reliée via une deuxième vanne de commande (44a, 44b) à la réserve de gaz (40) et par une troisième vanne de commande (42a, 42b) à la sortie du compresseur (30, 30a, 30b),
**caractérisée en ce qu'**elle comporte au moins une unité de commande (91, 92) avec des moyens d'entrée (90) pour la saisie du temps d'arrêt prévu d'un véhicule à alimenter, l'unité de commande (91, 92) ouvrant la deuxième vanne de commande ou la troisième (44a, 44b ; 42a, 42b) selon le temps d'arrêt prévu.

8. Station-service de gaz selon la revendication 7, **caractérisée en ce que**
- la station-service de gaz possède un premier débitmètre de gaz (52) pour mesurer la quantité de gaz passant par le point de distribution (56) ;
- le premier débitmètre de gaz (52) est relié du côté de l'entrée à la sortie de la deuxième vanne de commande et/ou de la troisième (44a, 44b ; 42a, 42b) ;
- le premier débitmètre de gaz (52) est relié du côté de la sortie à au moins deux points de distribution (56) montés en parallèle et chacun des points de distribution (56) présente au moins une vanne de distribution (81) pour réguler la distribution de gaz via le coupleur (88) à un réservoir de gaz d'un véhicule à moteur ;
- l'unité de commande contrôle la position des vannes de distribution (81) de telle manière qu'à tout moment, la sortie d'un point de distribution (56), au maximum, communique avec la sortie du premier débitmètre de gaz (52).

9. Station-service de gaz selon l'une des revendications 7 ou 8, **caractérisé en ce qu'**elle possède une unité de commande (91, 92) pour l'exécution automatisée du procédé selon l'une des revendications 1 à 6.
